# EUROPÄISCHE PATENTSCHRIFT

(11) **EP 0 945 534 B1**
(45) Veröffentlichungstag und Bekanntmachung des Hinweises auf die Patenterteilung: **22.09.2004**
(21) Anmeldenummer: 99102382.1
(22) Anmeldetag: 08.02.1999
(51) Int. Cl.: D04B 15/50

(54) **Trägheitsarmer Positivfournisseur für Elastomerfäden**
Low inertia positiv yarn furnisher for elastomeric yarns
Fournisseur positif à faible inertie pour des fils élastomères

(30) Priorität: 26.03.1998 DE 19813351
(43) Veröffentlichungstag der Anmeldung: 29.09.1999
(73) Patentinhaber: Memminger-IRO GmbH, 72280 Dornstetten (DE)
(72) Erfinder: LEINS, Eberhard, 72160 Horb (DE); SCHMODDE, Hermann, 72160 Horb-Dettlingen (DE)
(74) Vertreter: Patentanwälte Rüger, Barthelt & Abel

(56) Entgegenhaltungen:
- EP-A- 0 499 380
- DE-A- 1 585 111
- DE-A- 4 206 607
- DE-C- 3 824 034
- US-A- 4 673 139

## Beschreibung

Die Erfindung betrifft einen Positivfournisseur, der insbesondere zur Belieferung von Fadenverbrauchstellen mit zeitlich abrupt schwankendem Fadenbedarf und für elastische Fäden vorgesehen ist.

Elastische Fäden oder Garne ändern entsprechend der Spannung, unter der sie stehen, ihre Länge, wobei im Einzelnen sehr große mögliche Längenänderungen zu verzeichnen sind. Beispielsweise sind Elastomerfäden in Gebrauch, die sich bis auf das 7-fache ihrer Länge oder auch noch mehr dehnen lassen. Die gelieferte Fadenmenge hängt deshalb in hohem Maß von der Spannung ab, unter der der Faden geliefert wird. Während es in vielen Fällen ausreicht, wenn die Spannung des elastischen Fadens innerhalb vorgegebener Grenzen konstant gehalten wird, existieren eine Reihe von Anwendungsfällen, bei denen es darauf ankommt, dass in einem gegebenen Zeitintervall eine vorgegebene Fadenmenge geliefert wird. Die Fadenmenge ist bspw. durch eine Fadenlange bei vorgegebener Fadenspannung definiert. Ist der Faden sehr elastisch, kann nicht garantiert werden, dass eine bestimmte Fadenmenge geliefert wird.

Während bei einigen Anwendungsfällen der Fadenbedarf zeitlich konstant ist, existieren viele Anwendungsfälle, bei denen der Fadenbedarf zeitlich sehr stark schwankt. Dies sind bspw. Flachstrickmaschinen, ähnliche Wirkmaschinen, Rundstrickmaschinen mit Musterapparat, Strumpfmaschinen, usw. Häufig ist auf diesen Maschinen ein Gestrick oder Gewirk zu erzeugen, bei dem der elastische Faden mit einem oder mehreren unelastischen Fäden, sogenannten harten Fäden verstrickt wird. Dies muss in vielen Fällen mengenproportional geschehen, d.h. zu einer vorgegebenen Menge harten Fadens muss eine entsprechende Menge elastischen Fadens positiv und mit möglichst gleichem Geschwindigkeitsprofil geliefert werden. Dies ist wegen der unterschiedlichen Fadenqualitäten relativ schwierig. Es hat sich herausgestellt, dass eine mengensynchrone Lieferung von harten und weichen Fäden, zumindest dann relativ schwierig wird, wenn der Fadenverbrauch schwankt.

Aus der DE 38 24034 ist ein Fadenliefergerät für schwankenden Fadenbedarf bekannt. Das Fadenliefergerät weist ein von einem Schrittmotor angetriebenes Fadenlieferrad auf, dessen Außenumfang durch sechs Drahtbügel definiert wird. Bezüglich des Fadenlaufs vor dem Fadenlieferrad ist eine Fadenbremse angeordnet. Auf das Fadenlieferrad folgt ein Fadenspannungssensor zur Regulierung des Schrittmotors und somit der Fadenmenge. Das Fadenliefergerät dient der Lieferung von Faden mit konstanter Spannung.

Aus der DE 42 06 607 A1 ist ein Fadenliefergerät bekannt, das zur Lieferung zeitlich veränderlicher Mengen elastischer Fäden dienen soll. Das Fadenliefergerät weist einen Scheibenläufermotor auf, der mit einem Fadenlieferrad verbunden ist. Dieses ist von dem zu liefernden Faden umschlungen. Vor dem Fadenlieferrad isc eine fest eingestellte Fadenbremse angeordnet, die zur Erzeugung der Bremswirkung einen Permanentmagneten oder zur einstellbaren Erzeugung derselben einen Elektromagneten enthält. Um die Fadenspannung zu überwachen und konstant zu halten ist dem Fadenlieferrad ein Fadenspannungssensor nachgeschaltet, der den Scheibenläufermotor steuert.

Das Fadenliefergerät dient der Lieferung von elastischen Fäden mit mehr oder weniger konstanter Spannung, nicht aber der Positivlieferung von festgelegten Fadenmengen.

Aus der EP 0 499 380 A1 ist die Zuführung von elastischen Fäden zu einer Fadenverbrauchsstelle mit konstantem Fadenverbrauch bekannt. Die Fadenliefereinrichtung umfasst zwei unabhängig voneinander arbeitende Fadenliefereinrichtungen, die der Faden nacheinander durchläuft. Zunächst wird er durch ein Fadenliefergerät geführt, das den Faden von Garnspulen abzieht. Das Fadenlieferrad ist von einem Elektromotor angetrieben, der entsprechend der von einem im Anschluß an das Fadenlieferrad angeordneten Fadenspannungsensor erfassten Fadenspannung angesteuert wird. Der Faden wird somit mit mehr oder weniger konstanter Spannung zu zwei miteinander im Reibschluß stehenden Fadenlieferrädern oder -Walzen geliefert, die mit fester Drehzahl angetrieben sind und somit konstante Fadenmengen liefern. Damit werden zeitlich konstante Fadenmengen zu einer Fadenverbrauchsstelle geführt, bei der der elastische Faden mit einem harten Faden kombiniert wird.

Diese Anordnung ist nicht zur Lieferung zeitlich veränderlicher Fadenmengen eingerichtet. Außerdem ist aus der DE-AS 1585111 eine Fadenliefereinrichtung zur Zuführung von Fäden an eine Strickmaschine mit konstanter Fadengeschwindigkeit und gleichzeitig mit konstanter Fadenspannung bekannt. Diese Fadenliefervorrichtung weist zwei gleichförmig angetriebene kegelfömige Walzen auf, die von dem Faden nacheinander umschlungen werden. Der Faden durchläuft dabei für jede Walze jeweils einen Fadenführer, der festlegt, bei welchem Durchmesser der Faden auf die Walze auf- und von dieser abläuft. Durch unterschiedliche Festlegung der beiden Ablaufdurchmesser kann erreicht werden, dass der Faden mit einem geringen Walzendurchmesser zunächst von der Garnspule abgezogen und von der nächsten Walze mit größerem Durchmesser übernommen wird, so dass der Faden zwischen den Walzen stark gedehnt wird. In dem auf die zweite Walze folgenden Abschnitt wird der Faden wieder entspannt, wobei hier ein Hystereseeffekt des gekräuselten Fadens genutzt wird. Dieser bei Kräuselfäden zu beobachtende Hystereseeffekt führt dazu, dass der Faden nach der zweiten Walze in entspanntem Zustand kaum verkürzt ist. In diesem Zustand soll er besser verarbeitbar sein.

Diese Vorrichtung und das Verfahren sind speziell für die Verarbeitung zeitlich konstanter Mengen gekräuselter Fäden mit Hystereseeffekt entwickelt worden.

Davon ausgehend, ist es Aufgabe der Erfindung, ein Fadenliefergerät zu schaffen, mit dem sich zeitlich wechselnd definierte Mengen elastischer Fäden an Fadenverbrauchstellen liefern lassen. Außerdem ist es Aufgabe der Erfindung, ein entsprechendes Verfahren anzugeben.

Diese Aufgaben werden mit einem Fadenliefergerät mit den Merkmalen des Patentanspruchs 1 bzw. einem Verfahren gemäß dem Verfahrensanspruch gelöst. Das erfindungsgemäße Fadenliefergerät weist eine Spanneinrichtung auf, die dem von einer Spule kommenden Faden eine definierte Spannung mitteilt. Das Fadenliefergerät arbeitet eingansseitig spannungsgeführt und ausgangsseitig mengengeführt. Eine zumindest relativ konstante Fadenspannung wird zwischen der Spanneinrichtung und der Positivliefereinrichtung erzeugt. Spannungsshwankungen, die durch Einflüsse außerhalb des Fadenliefergeräts erzeugt werden, wie bspw. sich veränderte Fadenreibung an Fadenösen auf dem Weg zu einer Fadenverbrauchsstelle, werden von dem spannungskotrollierten Wegabschnitt zwischen Spanneinrichtung und Positivliefereinrichtung ferngehalten. Damit kann eine mengendefinierte Fadenlieferung elastischer Fäden unabhängig von Reibungseinflüssen nach dem Fadenliefergerät erfolgen. Dies gilt insbesondere bei zeitlich schwankendem Fadenbedarf. Hier sind die Fadenlaufverhältnisse geschwindigkeitsabhängig. Die Trennung des auf das Fadenliefergerät folgenden Fadenlaufbereichs von der spannungseingestellten Wegstrecke ermöglicht hier eine kotrollierte und richtige Fadenlieferung zeitlich schwankender Mengen.

Die Spanneinrichtung kann dabei auf den nichtlinearen Kraft-Weg-Zusammenhang, wie er bei elastischen Fäden angetroffen wird, eingerichtet sein. Gebräuchliche elastische Fäden, bspw. Elastanfäden weisen im Bereich geringer Kräfte bei geringen Kraftänderungen große Dehnungsänderungen auf. Mit zunehmender Fadenzugkraft oder Kraft in Fadenlängsrichtung werden die sich einstellenden Längenänderungen jedoch immer geringer. Hat der Faden seine Maximaldehnung erreicht, kann auch eine weitere Erhöhung der Kraft zu keiner nennenswerten Dehnung des Fadens mehr führen. Wird die Kraft weggenommen springt der Faden jedoch weitgehend zu seiner ursprünglichen Länge zurück. Diese Eigenschaft macht es in der Regel relativ schwierig, vorgegebene Fadenmengen zu liefern. Die bei dem erfindungsgemäßen Fadenliefergerät vorhandene Spanneinrichtung umgeht diese Problematik, indem sie den Faden so stark dehnt, dass eine Fadenspannungsänderung kaum noch Einfluß auf die Fadenlänge hat. In diesem gestreckten Zustand wird der Faden an das Fadenlieferrad geliefert, das von einem Elektromotor dem aktuellen Fadenbedarf entsprechend angetrieben ist und somit unabhängig von der sich einstellenden Fadenspannung die gewünschte Fadenmenge liefert. Eine mengendefinierte Fadenlieferung wird auch Positivlieferung genannt und steht somit in einem gewissen Gegensatz zu Fadenliefergeräten, die Faden mit konstanter (geringer) Spannung liefern und Negativfournisseur genannt werden.

Das Fadenlieferrad ist von einem Motor unabhängig von der Spanneinrichtung angetrieben. Damit kann umgekehrt die Spanneinrichtung so ausgelegt werden, dass sie unabhängig von dem Betrieb des Fadenlieferrads eine hohe Fadenspannung erzeugt.

Die Spanneinrichtung kann bspw. eine Art Fadenbremse sein, die unabhängig von der Fadenlaufgeschwindigkeit arbeitet. Beispielsweise kann dies eine Reibungsbremse sein, bei der der Faden durch Reibelemente abgebremst wird, an denen er gleitet. Erzeugt die Fadenbremse eine mehr oder weniger konstante Fadenspannung, kann hier ein relativ großer Fadenspannungsbereich zugelassen werden, ohne dass die gelieferte Fadenmenge dadurch merklich variiert. Dies ist eine Folge der Spannung des Fadens bis zu seiner Maximalgrenze.

Die Spanneinrichtung kann alternativ auch eine geregelte Fadenbremse sein, die bspw. in Abhängigkeit von der Fadenspannung zwischen der Fadenbremse und dem Fadenlieferrad eingestellt wird. Hiermit wird es möglich zusätzliche Reibungseinflüsse auszugleichen, die sich bspw. vor dem Fadenliefergerät ergeben können. Außerdem wird die Reaktionsfähigkeit des Geräts auf sprunghafte Änderungen der Lieferanforderung in vielen Fällen verbessert.

Überraschenderweise wird sowohl mit geregelter als auch mit ungeregelter Spanneinrichtung eine Verbesserung der dynamischen Eigenschaften des Fadenliefergeräts möglich. Beim Beschleunigen des Fadenlieferrads verhält sich der gespannte Faden vor dem Fadenlieferrad wie ein harter Faden, bei dem Spannungsänderungen nicht zu Dehnungen führen, die die Liefermenge verändern könnten. Regelvorgänge vor dem Fadenlieferrad beeinträchtigen deshalb die Präzision hinsichtlich der gewünschten gelieferten Fadenmenge, insbesondere während der Übergangsvorgänge beim Beschleunigen oder Verzögern des Fadenlieferrads kaum oder nicht.

Für die Fadenbremse kommen unterschiedliche Bauformen in Betracht. Beispielsweise ist es möglich, eine einfache Reibungsbremse mit zwei Bremstellern zu verwenden. Diese können durch eine Feder oder durch Magnete aufeinander zu gespannt sein. Dazu können auch ein Elektromagnet oder andere elektrisch steuerbare Mittel dienen, die bspw. von der Regelschleife angesteuert werden. Anstelle der Fadenbremsen kann als Spanneinrichcung auch ein gesondertes Fadenlieferrad vorgesehen werden, das seinen eigenen Antriebsmotor aufweist. Dieses zweite Fadenlieferrad hat die Aufgabe, den Faden von einer Garnspule abzuziehen und mit definierter Spannung in gedehntem Zustand an das bezüglich der Bewegungsrichtung des Fadens stromabwärtige Fadenlieferrad zu liefern, während das stromaufwärtige Fadenlieferrad mit einem Motor verbunden ist, der vorzugsweise spannungsgeführt arbeitet, arbeitet der Motor des stromabwärtigen Fadenlieferrads vorzugsweise mengengeführt. Dies gilt entsprechend für die weiter oben genannte Ausführungsform mit gesteuerter Bremse. Auf diese Weise wird mit dem erfindungsgemäßen Fadenliefergerät eine Posivon elastischen Fäden entsprechend zeitlich wechselnden Fadenanforderungen möglich. Auf Spannungssensoren stromabwärts zu dem Fadenlieferrad, das von dem gedehnten Faden umschlungen ist, kann verzichtet werden. Während die Spanneinrichcung fest eingestellt sein oder anhand der Fadenspannung geregelt arbeiten kann, wird das auf die Spanneinrichtung folgende Fadenlieferrad vorzugsweise in offener Steuerkette betrieben. Dies ermöglicht die Reaktion auf geänderte Fadenspannungsanforderungen frei von Regelschwingungen. Außerdem kann die Positivlieferung begonnen oder initiiert werden, sobald oder bevor eine sprungartige Fadenbedarfserhöhung auftritt, d.h. noch bevor in dem Wegabschnitt zwischen dem Fadenlieferrad und der Fadenverbrauchsstelle Spannungsänderungen erfassbar wären.

Das Fadenliefergerät ist vorzugsweise an eine Steuereinheit angeschlossen oder weist eine solche auf, die dem Motor des Fadenlieferrads mit der der gewünschten Fadenlieferung entsprechenden Drehzahl ansteuert. Die Daten kann die Steuereinheit bspw. aus einem Musterdatenspeicher erhalten. Bei Flachstrickmaschienen kann es zweckmäßig sein, den Fadenbedarf aus der Bewegung des Fadenführers herzuleiten, die im einfachsten Fall mit Lichtschranken Endschaltern oder dergleichen erfasst wird. Außerdem kann es zweckmäßig sein, den Bedarf an elastischem Faden durch Messung der Laufgeschwindigkeit eines anderweitigen bspw. harten Fadens zu bestimmen, der von der betreffenden Maschine zu bearbeiten ist. Dazu kann eine Messeinrichtung für die Fadengeschwindigkeit vorgesehen sein, die mit der Steuereinheit verbunden ist. Diese ermöglicht es dann, den elastischen Faden bspw. streng mengenproportional zu einem anderweitgen Faden an eine Fadenverbrauchsstelle zu liefern. Die Sensoreinrichtung ist bspw. ein Messrädchen, dass von dem anderweitigen (harten) Faden umschlungen wird und auf der Welle eines Encoders sitzt.

Die Steuereinheit kann außerdem an die Spanneinrichtung angeschlossen sein, um diese zu regeln. Beispielsweise ist die Steuereinheit dann mit entsprechenden elektischen Stelleinrichtungen der Bremsen oder mit dem Motor eines entsprechenden Fadenlieferrads und einem Spannungssensor verbunden, der zwischen der Spanneinrichtung und dem Fadenlieferrad angeordnet ist.

Weitere Einzelheiten vorteilhafter Ausführungsformen der Erfindung ergeben sich aus der Zeichnung der Beschreibung und Unteransprüchen. In der Zeichnung sind Ausführungsbeispiele der Erfindung veranschaulicht. Es zeigen:
- Figur 1: eine schematische Prinzipdarstellung einer ersten Ausführungsform der Fadenliefereinrichtung zur Lieferung elastischer Fäden an eine Flachstrickmaschine,
- Figur 2: eine vereinfachte Ausführungsform der Fadenliefereinrichtung nach Fig. 1, und
- Figur 3: eine abgewandelte Ausführungsform der Fadenliefereinrichtung.

### Beschreibung

Die in Fig. 1 schematisch veranschaulichte Fadenliefereinrichtung dient dazu, elastischen Faden 1 von einer Garnspule 2 zu Strickstellen 3 einer Flachstrickmaschine 4 zu liefern. Die Strickstellen 3 werden durch einzelne Nadeln 5 gebildet, an denen ein Fadenführer 6 hin- und hergehend vorbeigeht (Pfeil). Der Fadenführer 6 wird sowohl mit dem elastischen Faden 1 als auch mit einem harten Faden 11 versorgt. Dieser wird von einer entsprechenden weiteren Garnspule 12 abgezogen.

Die Lieferung des harten Fadens kann positiv mit einem nicht weiter veranschaulichten Fournisseur (Fadenliefergerät) oder durch die ziehende Wirkung der Nadeln 5 während des Strickvorgangs erfolgen. Die gelieferte oder abgezogene Menge des Fadens 11 bestimmt dabei die Maschengröße. Die Fadenmenge ist zeitlich nicht konstant. In den Umkehrbereichen des Fadenführers 6 kommt der Fadenvebrauch kurzzeitig vollständig zum Erliegen. Außerdem ist der Fadenverbrauch im Hin- und Rückhub zumindest dann unterschiedlich, wenn der Abstand zwischen dem Fadenführer 6 und den zuliefernden Geräten beim Hin- und Hergehen des Fadenführers verändert wird.

Der Zulieferung des elastischen Fadens 1 dient die Fadenliefereinrichtung 14, zu der eine Spanneinrichtung 15 und ein Fadenlieferrad 16 gehören, das von einem Elektromotor 17 angetrieben ist. Der Faden 1 umschlingt das Fadenlieferrad 16 einige wenige Male und wird von diesem somit schlupffrei mitgenommen. Das Fadenlieferrad bestimmt somit die an den Fadenführer 6 gelieferte Fadenmenge. Um diese für den entspannten Zustand des Fadens 1 festzulegen, wird der Faden 1 von der Spanneinrichtung 15 nahezu bis zu seinem Maximalwert, wenigstens aber bis zu einem Wert gespannt, bei dem Kraftänderungen kaum noch Längenänderungen hervorrufen. Um dies zu bewirken, sind sowohl die Umschlingungsbremse 15, als auch der Elektromotor 17 mit einer Steuereinheit 18 verbunden, die sowohl die Drehzahl des Motors 17 als auch die Wirkung der Spanneinrichtung 15 festlegt. Die Spanneinrichcung 15 weist eine Drehstelleinrichtung 19 auf, an deren Abtrieb zwei Auflagestifte 21, 22 exzentrisch gelagert sind. Der Faden 1 umschlingt diese Auflagestifte 21, 22 mit einem Winkel, der von der Drehstellung der Drehstelleinrichtung 19 abhängig und somit von der Steuereinheit 18 steuerbar ist.

Zwischen der Spanneinrichtung 15 und dem Fadenlieferrad 16 ist ein Fadenspannungssensor 24 angeordnet, der hier die Fadenspannung erfasst. Der Fadenspannungssensor 24 liefert seinen Messwert oder seine Daten an die Steuereinheit 18, die bspw. als Mikrorechner ausgebildet sein kann. Die Steuereinheit 18 erhält über eine nicht weiter veranschaulichte Eingabeeinrichtung einen Sollwert für die Spannung des Fadens 1. Diese kann in einer in Figur 1 veranschaulichten Speicherzelle 25 abgelegt sein. Der Sollwert wird auf einen Wert festgelegt, bei dem der Faden seine Streckgrenze nahezu erreicht hat. Die Steuereinheit 18 steuert die Spanneinrichtung 15 bei Betrieb der Fadenliefereinrichtung 15 so, dass der von dem Fadenlieferrad 16 durch die Spanneinrichtung 15 gezogene Faden 1 die gewünschte hohe Sollspannung erreicht. Wird von dem Fadenspannungssensor 24 eine Abweichung festgestellt, steuert die Steuereinheit 18 die Spanneinrichtung 15 entsprechend nach.

Dagegen wird der Motor 17 des Fadenlieferrads 16 dem tatsächlichen Fadenverbrauch entsprechend angesteuert. Um diesen zu bestimmen, ist in dem Laufweg des harten Fadens 11 eine Messeinrichtung 26 angeordnet, zu der eine Fadenrolle 27 und bspw. ein inkrementaler Winkelgeber 28 gehört, von dessen Welle 29 die Fadenrolle 27 getragen ist. Die Fadenrolle 27 wird von dem harten Faden 11 umschlungen und dreht sich entsprechend seiner Geschwindigkeit. Somit erfasst der Winkelgeber 28 die Fadengeschwindigkeit und liefert entsprechende Signale über eine nicht weiter veranschaulichte Leitung an einen Eingang 31 der Regeleinheit 18.

Ein weiterer Eingang 32 der Regeleinheit 18 ist mit dem Fadenspannungssensor 24 verbunden und erhält ein Fadenspannungssignal von diesem. Musterdaten oder anderweitige Steuerdaten, die die Menge des zu liefernden elastischen Faden kennzeichnen, werden an einen weiteren Eingang 33 der Steuereinheit 18 geliefert. Ein erster Ausgang 34 der Steuereinheit 18 steuert den Motor 17 an, während ein zweiter Ausgang 35 mit der Spanneinheit 15 verbunden ist und diese reguliert.

Die insoweit beschriebene Fadenliefereinrichtung 14 arbeitet wie folgt:

Im Betrieb läuft der Fadenführer 6 der Flachstrickmaschine 4 mit einem von der Breite der Warenbahn bestimmten Hub quer zu der Warenbahn hin und her. Dabei müssen die von den Nadeln 5 gebildeten Strickstellen mit den gleichen oder einander entsprechenden Mengen elastischen Fadens 1 und harten Fadens 11 vesorgt werden. Über den Eingang 33 die Steuereinheit 18 wenigstens Information über die Bewegungsrichtung des Fadenführers 6. Im Idealfall erhält die Steuereinheit 18 außerdem noch Information über die Fadenführergeschwindigkeit. Diese kann durch Positions- oder Geschwindigkeitsmessung bestimmt oder als fester bzw. vorgegebener Wert verfügbar gemacht sein. Aus der Geschwindigkeit des Fadenführers und der Bewegungsrichtung bestimmt die Steuereinheit 18 die bei der Bewegung des Fadenführers 6 entstehende Verlängerung bzw. Verkürzung des jeweiligen Laufwegs für den Faden 1 und den Faden 11. Die von der Messeinrichtung 26 erfasste Geschwindigkeit des Fadens 11 ist eine Geschwindigkeit, die sich aus der Änderung der Länge des Fadenlaufwegs und dem an den Nadeln vorhandenen Fadenverbrauch ergibt. In der Steuereinheit 18 ist der auf Längenänderung des Fadenlaufwegs zurückgehende Anteil bekannt oder aus der Fadenführergeschwindigkeit bestimmbar, so dass aus dem gemessenen Wert der Fadenlaufgeschwindigkeit der tatsächliche Fadenverbrauch bestimmbar ist und entsprechend bestimmt wird.

Von diesem Wert ausgehend, bestimmt die Steuereinheit 18 die an der den Nadeln 5 erforderliche Menge elastischen Fadens bspw. als festes Verhältnis der von den Nadeln 5 verarbeitenden Menge des harten Fadens 11. Dazu addiert die Steuereinheit 18 die Fadenmenge, die sich durch Verlängerung bzw. Verkürzung des Laufwegs des Fadens 1 ergibt, vorzeichenrichtig. Anhand des so erhaltenen Wertes werden Steuerimpulse zur Ansteuerung des Motors 17 mit einer Drehzahl gebildet, die der sich ergebenden ^{F}adenliefermenge entspricht.

Zugleich und parallel sowie uanbhängig von diesem Vorgang reguliert die Steuereinheit 18 mittels der Spanneinrichtung 15 die Fadenspannung vor dem Fadenlieferrad 16 auf einen definierten Wert ein, der bspw. so hoch ist, dass der elastische Faden 1 nahezu vollständig ausgereckt ist und sich somit nahezu wie ein Hartfaden verhält.

Bei einer alternativen, in Fig. 2 veranschaulichten Ausführungsform wird die Spanneinrichtung 15 durch eine Fadenbremse 41 gebildet, die ungeregelt arbeitet. Die Fadenbremse 41 weist bspw. zwei als Bremselemente dienende bspw. scheibenförmige Teller 42 , 43 auf, die auf einem Bolzen 44 sitzen und mittels einer Feder 45 gegeneinander gespannt sind. Der Faden 1 ist zwischen den Tellern 42, 43 geklemmt und kann mit Reibung durchgezogen werden. Die Fadenbremse 41 ist fest auf einen Fadenspannungswert eingestellt, der so hoch ist, dass der Faden 1 in dem Bereich zwischen der Fadenbremse 41 und dem Fadenlieferrad 16 im Wesentlichen unabhängig von seiner Laufgeschwindigkeit vollständig gedehnt wird. Entsprechend entfällt der Fadenspannungssensor 24 und der entsprechende Eingang 32 der Steuereinheit 18. Ansonsten stimmt diese Ausführungform der Fadenliefereinrichtung 14 in Aufbau und Funktion mit der vorstehend beschriebenen Fadenliefereinrichtung (Fig. 1) überein. Es werden deshalb gleiche Bezugszeichen verwendet und auf die vorstehende Beschreibung verwiesen.

Eine weiter abgewandelte Ausführunssform der Fadenliefereinrichtung geht aus Fig. 3 hervor. Die Unterschiede liegen wiederum in der Spanneinrichtung 15; im Übrigen wird auf die vorstehende Beschreibung verwiesen, die entsprechend gilt.

Die Spanneinrichtung 15 der Fadenliefereinrichtung 14 nach Fig. 3 weist ein Fadenlieferrad 51 auf, das auf der Welle eines weiteren Antriebsmotors 52 sitzt. Das Fadenlieferrad 51 entspricht im Wesentlichen dem Fadenlieferrad 16 und ist wie dieses ein oder mehrere Male von dem Faden 1 umschlungen. Zwischen den Fadenlieferrädern 51, 16 ist der Fadenspannungssensor 24 angeordnet, der mit dem Eingang 32 der Steuereinheit verbunden ist. Diese steuert nun anstelle der Stelleinrichtung 19 den Antriebsmotor 52 derart, dass der Faden 1 von der Spule 2 abgezogen und so zu dem Fadenlieferrad 16 geliefert wird, dass sich die gewünschte hohe Fadenspannung bis zum Ausrecken des Fadens einstellt. Dazu gibt die Steuereinheit 18 an ihrem Ausgang 35 entsprechende Ansteuerimpulse ab.

Der Vorteil dieser Ausführungsform liegt in dem schnellen Aufbau der definierten Fadenspannung zwischen beiden Fadenlieferrädern 52, 16 und der Abkopplung der Fadenspannung in dieser Wegstrecke von äußeren Einflüssen aus dem Fadenweg nach dem Positivlieferer. Dies kann bedarfweise ohne Drehung des Fadenlieferrads 16 erfolgen, wenn das Fadenlieferrad 52 rückwärts drehend angesteuert wird.

Eine Fadenliefereinrichtung zum Liefern von elastischen (weichen) Fäden an eine Fadenverbrauchstelle mit zeitlich schwankendem Fadenbedarf weist eine Steuereinheit auf, die den aktuellen Fadenbedarf ermittelt oder gemeldet bekommt. Entsprechend diesem Bedarf wird ein Fadenlieferrad mit einer dem Fadenbedarf entsprechenden Drehzahl angetrieben. Der Faden gelangt über eine Spanneinrichtung zu dem Fadenlieferrad. Die Spanneinrichtung ist so eingestellt, dass der Faden bespw. nahezu vollständig, jedenfalls aber definiert gedehnt wird. Dadurch wird eine feste Zuordnung von gewünschter Fadenliefermenge und Drehzahl des Fadenlieferrads möglich.

## Patentansprüche

1. Fadenliefereinrichtung (14) insbesondere für elastische Fäden (1), **dadurch gekennzeichnet daß** sie
mit einer Spanneinrichtung (15) versehen ist durch, die auf den Faden eine in Fadenlängsrichtung wirkende Kraft ausübbar ist, um den Faden auf einen definierten Spannungswert zu dehnen,
sowie mit einem Fadenlieferrad (16), das von dem gedehnten Faden (1) umschlingbar ist und diesen in wenigen Windungen aufnehmen kann, um die Fadenspannung vor dem Fadenlieferrad (16) von der Fadenspannung nach dem Fadenlieferrad (16) zu entkoppeln,
und mit einem Motor (17), der mit dem Fadenlieferrad (16) antriebsmäßig verbunden ist und der unabhängig von der Spanneinrichtung (15) dem aktuellen Fadenbedarf entsprechend und unabhängig von der Spannung des Fadens (1) in einem auf das Fadenlieferrad (16) folgenden Abschnitt ansteuerbar ist.

2. Fadenliefergerät nach Anspruch 1, **dadurch gekennzeichnet, dass** die Spanneinrichtung (15) eine Fadenbremse (41) ist, die die Fadenspannung im wesentlichen unabhängig von der Fadenlaufgeschwindigkeit erzeugt.

3. Fadenliefergerät nach Anspruch 1, **dadurch gekennzeichnet, dass** zwischen der Spanneinrichtung (15) und dem Fadenlieferrad (16) ein Fadenspannungssensor (24) zur Erfassung der Fadenspannung angeordnet ist und dass die Fadenspannung mittels einer steuerbaren Fadenbremse (21, 22) anhand des von dem Fadenspannungssensors (24) festgestellten Fadenspannungswerts eingestellt wird.

4. Fadenliefergerät nach Anspruch 2 oder 3, **dadurch gekennzeichnet, dass** die Fadenbremse (21, 22) eine Reibungsbremse mit fester oder einstellbarer Belastung ihrer Reibelemente ist.

5. Fadenliefergerät nach Anspruch 4, **dadurch gekennzeichnet, dass** zur Belastung der Reibelemente eine elektrisch steuerbare Krafterzeugungseinrichtung (19) vorgesehen ist, die wirkungsmäßig mit wenigstens einem der Reibelemente verbunden ist.

6. Fadenliefergerät nach Anspruch 2 oder 3, **dadurch gekennzeichnet, dass** die Fadenbremse (21, 22) eine Umschlingungsbremse mit wenigstens einem Umschlingungselement ist, dessen Umschlingungswinkel durch eine Stelleinrichtng (18) beeinflußbar ist.

7. Fadenliefergerät nach Anspruch 6, **dadurch gekennzeichnet, dass** zur Einstellung des Umschlingungswinkels eine elektrisch steuerbare Einrichtung (19) vorgesehen ist, die wirkungsmäßig mit wenigstens einem Umschlingungselement verbunden ist.

8. Fadenliefergerät nach Anspruch 3, **dadurch gekennzeichnet, dass** vor dem Fadenspannungssensor (24) ein mit einer Aktuatoreinrichtung verbundenes Fadenlieferrad (51) angeordnet ist, das von dem Faden (1) umschlungen ist und dessen Umdrehungen von dem Fadenspannungssensor (24) derart gesteuert oder reguliert sind, dass sich an dem Fadenspannungssensor (24) eine im Wesentlichen konstante Fadensorpannung ergibt.

9. Fadenliefergerät nach Anspruch 8, **dadurch gekennzeichnet, dass** die Aktuatoreinrichtung ein Motor (52) ist.

10. Fadenliefergerät nach Anspruch 1, **dadurch gekennzeichnet, dass** der Motor (17) des Fadenlieferrads (16) unabhängig von der Fadenspannung zwischen dem Fadenlieferrad (16) und der Fadenverbrauchsstelle angesteuert wird.

11. Fadenliefergerät nach Anspruch 1, **dadurch gekennzeichnet, dass** das Fadenliefergerät (14) eine Steuereinheit (18) aufweist oder an eine Steuereinheit (18) angeschlossen ist, die den Motor (17) gemäß der gewünschten Fadenliefermenge ansteuert.

12. Fadenliefergerät nach Anspruch 11, **dadurch gekennzeichnet, dass** die Steuereinheit (18) an einen Musterdatenspeicher angeschlossen ist.

13. Fadenliefergerät nach Anspruch 11, **dadurch gekennzeichnet, dass** die Steuereinheit (18) mit einer Sensoreinrichtung (26) zur Erfassung der Fadengeschwindigkeit eines oder mehrerer anderer Fäden (11) verbunden ist, die den Bedarf an elastischem Faden (1) vorgeben.

14. Fadenliefergerät nach Anspruch 13, **dadurch gekennzeichnet, dass** die Sensoreinrichtung (26) eine Meßrolle (27) und einen Winkelgeber (28) aufweist.

15. Fadenliefergerät nach Anspruch 11, **dadurch gekennzeichnet, dass** die Steuereinheit (18) an die Spanneinrichtung (15) angeschlossen ist, um die Fadenspannung gemäß einer einstellbaren Vorgabe zu regeln.

16. Verfahren zum Liefern von elastischen Fäden mittels einer Fadenliefereinrichtung gemäß Anspruch 1 mit zeitlich wechselnd vorgegebenen Fadenmengen **gekennzeichnet durch** folgende Schritte:
der Faden wird nach Abzug von einer Garnspule auf einen definierten Wert gedehnt,
es wird wenigstens ein Kennwert erfaßt, der die aktuell erforderliche Fadenmenge kennzeichnet,
nach der Dehnung wird der Faden in gespanntem Zustand einer Liefereinrichtung zugeführt, die zur Lieferung des gespannten Fadens dem Kennwert entsprechend angesteuert ist.

17. Verfahren nach Anspruch 16, **dadurch gekennzeichnet, dass** der Faden nach Abzug von der Garnspule auf einen Wert gedehnt wird, bei der eine weitere Erhöhung der Kraft keine nennenswerte weitere reversible Vergrößerung der Fadenlänge mehr zur Folge hätte.

## Claims

1. Thread feeder device (14), in particular for elastic threads (1), **characterised in that** it
is provided with a tensioning device (15) by means of which a force acting in the longitudinal direction of the thread can be exerted on the thread in order to stretch the thread to a defined tension value,
and with a thread feeder wheel (16) around which the stretched thread (1) can wrap and which can accommodate the latter in a few turns in order to isolate the thread tension before the thread feeder wheel (16) from the thread tension after the thread feeder wheel (16),
and with a motor (17) which is connected in driving terms to the thread feeder wheel (16) and can be activated independently of the tensioning device (15) according to the actual thread requirement and independently of the tension of the thread (1) in a section which follows the thread feeder wheel (16).

2. Thread feeder device according to Claim 1, **characterised in that** the tensioning device (15) is a thread brake (41) which produces the thread tension substantially independently of the thread travel speed.

3. Thread feeder device according to Claim 1, **characterised in that** a thread tension sensor (24) is disposed between the tensioning device (15) and the thread feeder wheel (16) in order to detect the thread tension, and that the thread tension is adjusted by means of a controllable thread brake (21, 22) on the basis of the thread tension value which is established by the thread tension sensor (24).

4. Thread feeder device according to Claim 2 or 3, **characterised in that** the thread brake (21, 22) is a friction brake with a fixed or an adjustable load on its friction elements.

5. Thread feeder device according to Claim 4, **characterised in that** an electrically controllable force generating device (19) is provided to load the friction elements, which device is connected in operating terms to at least one of the friction elements.

6. Thread feeder device according to Claim 2 or 3, **characterised in that** the thread brake (21, 22) is a wrap-around brake with at least one wrap-around element, the angle of wrap of which can be influenced by a regulating device (18).

7. Thread feeder device according to Claim 6, **characterised in that** an electrically controllable device (19) is provided to adjust the angle of wrap, which device is connected in operating terms to at least one wrap-around element.

8. Thread feeder device according to Claim 3, **characterised in that** a thread feeder wheel (51), which is connected to an actuator device, is disposed before the thread tension sensor (24), around which wheel the thread (1) is wrapped and the revolutions of which are controlled or regulated by the thread tension sensor (24) such that a substantially constant thread tension is obtained at the thread tension sensor (24).

9. Thread feeder device according to Claim 8, **characterised in that** the actuator device is a motor (52).

10. Thread feeder device according to Claim 1, **characterised in that** the motor (17) of the thread feeder wheel (16) is activated independently of the thread tension between the thread feeder wheel (16) and the thread consumption point.

11. Thread feeder device according to Claim 1, **characterised in that** the thread feeder device (14) comprises a control unit (18) or is connected to a control unit (18) which activates the motor (17) according to the desired thread feed quantity.

12. Thread feeder device according to Claim 11, **characterised in that** the control unit (18) is connected to a pattern data store.

13. Thread feeder device according to Claim 11, **characterised in that** the control unit (18) is connected to a sensor device (26) for detecting the thread speed of one or a plurality of other threads (11) which predetermine the requirement of elastic thread (1).

14. Thread feeder device according to Claim 13, **characterised in that** the sensor device (26) comprises a measuring roll (27) and an angle transducer (28).

15. Thread feeder device according to Claim 11, **characterised in that** the control unit (18) is connected to the tensioning device (15) in order to regulate the thread tension according to an adjustable preset value.

16. Method for feeding elastic threads by means of a thread feeder device according to Claim 1 with predetermined thread quantities which change with time, **characterised by** the following steps:
the thread is stretched to a defined value after being drawn off a bobbin,
at least one characteristic value is detected which characterises the thread quantity actually required,
after being stretched, the thread is supplied in the tensioned state to a feeder device which is activated according to the characteristic value in order to feed the tensioned thread.

17. Method according to Claim 16, **characterised in that**, after being drawn off the bobbin, the thread is stretched to a value at which a further increase in the force would no longer result in an appreciable further reversible increase in the thread length.

## Revendications

1. Dispositif fournisseur de fil (4), plus particulièrement pour des fils élastiques (1), **caractérisé par le fait qu'**il est pourvu
d'un dispositif de tension (15) qui exerce sur le fil une force agissant dans la direction longitudinale du fil, aux fins de tendre celui-ci jusqu'à obtention d'une valeur de tension définie,
ainsi que d'une roue de fournisseur de fil (16), qui est entourée par le fil (1) et peut recevoir quelques spires de celui-ci aux fins de découpler la tension du fil en amont de la roue de fournisseur de fil (16) de la tension du fil en aval de la roue de fournisseur de fil (16), et
d'un moteur (17), qui est lié en entraînement à la roue de fournisseur de fil (16) et peut être contrôlé indépendamment du dispositif de tension (15) en fonction de la consommation de fil actuelle et indépendamment de la tension du fil dans un tronçon situé après la roue de fournisseur de fil (16).

2. Dispositif fournisseur de fil selon la revendication 1, **caractérisé par le fait que** le dispositif de tension (15) est un frein de fil (41), qui génère la tension de fil essentiellement indépendamment de la vitesse d'avance du fil.

3. Dispositif fournisseur de fil selon la revendication 1, **caractérisé par le fait qu'**un capteur de tension de fil (24) est disposé entre le dispositif de tension (15) et la roue de fournisseur de fil (16) aux fins de mesurer la tension du fil et **par le fait que** la tension du fil est réglée à l'aide d'un frein de fil (21, 22) piloté, sur la base de la valeur de tension de fil mesurée par le capteur de tension de fil (24).

4. Dispositif fournisseur de fil selon la revendication 2 ou 3, **caractérisé par le fait que** le frein de fil (21, 22) est un frein à friction avec une charge fixe ou réglable de ses éléments de friction.

5. Dispositif fournisseur de fil selon la revendication 4, **caractérisé par le fait qu'**il est prévu pour la charge des éléments de friction un dispositif de génération de force (19) commandé électriquement qui est lié sur le plan de l'action à au moins un des éléments de friction.

6. Dispositif fournisseur de fil selon la revendication 2 ou 3, **caractérisé par le fait que** le frein de fil (21, 22) est un frein à bande avec au moins un élément en forme ruban dont l'angle d'enroulement peut être modifié à l'aide d'un dispositif de réglage (18).

7. Dispositif fournisseur de fil selon la revendication 6, **caractérisé par le fait qu'**il est prévu pour le réglage de l'angle d'enroulement un dispositif (19) commandé électriquement qui est lié sur le plan de l'action à au moins un éléments en forme de ruban.

8. Dispositif fournisseur de fil selon la revendication 3, **caractérisé par le fait qu'**en amont du capteur de tension de fil (24) est placée une roue de fournisseur de fil (51) liée à un actionneur, qui est entourée par le fil (1) et dont les rotations sont commandées ou régulées par le capteur de tension de fil (24), de manière à obtenir une prétension de fil essentiellement constante au niveau du capteur de tension de fil (24).

9. Dispositif fournisseur de fil selon la revendication 8, **caractérisé par le fait que** l'actionneur est un moteur (52).

10. Dispositif fournisseur de fil selon la revendication 1, **caractérisé par le fait que** le moteur (17) de la roue de fournisseur de fil (16) est commandé de manière indépendante de la tension de fil entre la roue de fournisseur de fil (16) et le point d'utilisation du fil.

11. Dispositif fournisseur de fil selon la revendication 1, **caractérisé par le fait que** le dispositif fournisseur de fil (14) comporte une unité de commande (18) ou est connecté à une unité de commande (18) qui commande le moteur (17) en fonction de la quantité de fil souhaitée.

12. Dispositif fournisseur de fil selon la revendication 11, **caractérisé par le fait que** l'unité de commande (18) est connectée à une mémoire de données de motifs.

13. Dispositif fournisseur de fil selon la revendication 11, **caractérisé par le fait que** l'unité de commande (18) est connectée à un système de capteur (26) pour mesurer la vitesse de fil d'un ou de plusieurs autre(s) fil(s) qui déterminent la consommation en fil élastique (1).

14. Dispositif fournisseur de fil selon la revendication 13, **caractérisé par le fait que** le système de capteur (26) comprend un cylindre de mesure (27) et un capteur angulaire (28).

15. Dispositif fournisseur de fil selon la revendication 11, **caractérisé par le fait que** l'unité de commande (18) est connectée au dispositif de tension (15) aux fins de réguler la tension de fil en fonction d'une valeur de consigne réglable.

16. Procédé pour délivrer des fils élastiques à l'aide d'un dispositif fournisseur de fil selon la revendication 1, avec des quantités de fil prédéterminées qui varient dans le temps, **caractérisé par** les étapes suivantes :
on tend le fil à une valeur déterminée après son dévidage d'une bobine de fil,
on mesure au moins une grandeur caractéristique, qui caractérise la quantité de fil nécessaire actuelle,
après tension, on amène le fil à l'état tendu à un dispositif fournisseur qui est commandé de manière à délivrer le fil tendu conformément à la valeur caractéristique.

17. Procédé selon la revendication 16, **caractérisé par le fait qu'**on tend le fil après son dévidage de la bobine de fil à une valeur au delà de laquelle une augmentation de la force ne produirait pas d'augmentation supplémentaire réversible sensible de la longueur du fil.
